# EUROPÄISCHE PATENTSCHRIFT

(11) **EP 0 826 857 B1**
(45) Veröffentlichungstag und Bekanntmachung des Hinweises auf die Patenterteilung: **20.11.2002**
(21) Anmeldenummer: 97111805.4
(22) Anmeldetag: 11.07.1997
(51) Int. Cl.: E05B 65/36

(54) **Vorrichtung zur Steuerung einer Anzahl von Aktuatoren einer Zentralverriegelungsanlage**
Device for controlling a plurality of actuators in a central locking system
Dispositif pour contrôler une pluralité d'actionneurs dans un système de verrouillage centralisé

(30) Priorität: 24.08.1996 DE 19634261
(43) Veröffentlichungstag der Anmeldung: 04.03.1998
(73) Patentinhaber: Volkswagen Aktiengesellschaft, 38436 Wolfsburg (DE)
(72) Erfinder: Havemann, Jörg, 29389 Bodenteich (DE); Hümpel, Andreas, 38179 Gross Schwülper (DE); Kastner, Michael, Dipl.-Ing., 38446 Wolfsburg (DE); Klenke, Dieter, 38350 Helmstedt (DE)

(56) Entgegenhaltungen:
- DE-A- 19 518 306
- DE-C- 446 574
- DE-C- 4 032 613

## Beschreibung

Die Erfindung betrifft eine Zentralverriegelungseinrichtung für Kraftfahrzeuge mit einer Anzahl von in Türen und/oder in Klappen angeordneten Aktuatoren und einer Vorrichtung zur Steuerung der Aktuatoren, bei der jedem der Aktuatoren mindestens ein Stellelement und mindestens ein Signalgeber zugeordnet sind. Das Ausgangssignal der Signalgeber gibt einen Zustand des Stellelements wieder. Die Stellelemente werden von einem Steuergerät in Abhängigkeit zumindest des Ausgangssignals eines Signalgebers eines der Aktuatoren gesteuert.

Bei der deutschen Patentschrift DE 40 32 613 C1 führt ein Potentialwechsel an einem der Eingänge zu einer Ansteuerung der Ausgänge der zentralen Steuereinheit. Die Betätigung der Stellelemente im Verriegelungs- oder Entriegelungssinn ist von der Richtung des Potentialwechsels abhängig. Dabei liegt in den Steuerschaltungen bei einem entriegelten Fahrzeug an allen Eingängen der zentralen Steuereinheit Pluspotential und bei verriegeltem Fahrzeug Minuspotential an. Für unautorisierte Personen besteht damit die Möglichkeit, die Leitungen zu durchtrennen und durch gezielte Potentialaufschaltung ein Stellelement im Entriegelungssinn zu betätigen und damit das Fahrzeug unbefugt zu öffnen.

Weiter ist aus der Schrift EP 0 446 574 A2 eine Zentralverriegelungseinheit bekannt, die neben einem Zentralverriegelungsteil ein Sicherungsteil aufweist. Dieses wird über einen Steuereingang nur angesteuert, wenn ein Verriegelungsschalter und ein Entriegelungsschalter gleichzeitig betätigt werden. Ein entsprechendes Signal wird zur Einschaltung bzw. Aktivierung der mechanischen Sicherheitsvorrichtung bzw. einer Stellelementblockierung verwendet. Auch hier kann durch eine gezielte Potentialaufschaltung durch unbefugte Personen eine Entriegelung vorgenommen und das Fahrzeug auf relativ einfache Weise geöffnet werden.

In der nicht vorveröffentlichten deutschen Patentanmeldung DE 196 09 753.3 ist eine Zentralverriegelungseinrichtung beschrieben, bei der ein Signal zwischen einem Signalgeber als Schalter und einem Steuergerät fahrzeug- und/oder türspezifsch kodiert ist. Insbesondere ist dies das Ausgangssignal des Signalgebers, der den Zustand "System-Öffnen" wiedergibt. Damit ist es einer unbefugten Person nicht möglich, durch einfaches Durchtrennen der elektrischen Verbindung zwischen dem Signalgeber und dem Steuergerät und Anlegen eines beispielsweise im Fahrzeug vorhandenen Spannungspegels (Masse oder Bordnetzspannung) das Kraftfahrzeug zu öffnen.

Aufgabe der Erfindung ist es, eine Vorrichtung zur Steuerung einer Anzahl von in Türen und/oder Klappen angeordneten Aktuatoren einer Zentralverriegelungseinrichtung zu schaffen, durch die die Sicherheit der Zentralverriegelungseinheit gegen unbefugte Betätigung erhöht wird.

Diese Aufgabe wird durch die Merkmale des Patentanspruchs 1 gelöst. Vorteilhafte Ausbildungen der Erfindung sind in den Unteransprüchen dargestellt.
Gemäß der Erfindung ist vorgesehen, daß zwischen wenigstens einem Signalgeber und dem Steuergerät zur Signalübertragung eine Verbindung aus wenigstens zwei Drähten als Mehrdrahtverbindung, zweckmäßig als Zweidrahtverbindung, hergestellt ist. Eine solche Anordnung wird bevorzugt zwischen einem Steuergerät und Signalgebem hergestellt, denen das Ausgangssignal "System-Öffnen" zugeordnet ist.

Durch unterschiedliche Signalarten und/oder Signalverarbeitungen im Steuergerät in Verbindung mit den einzelnen Drahtleitungen, ist es einer unbefugten Person nur mit erheblichen Schwierigkeiten und einem erheblichen Zeitaufwand möglich, das Kraftfahrzeug zu öffnen. Insbesondere ist ein Öffnen des Kraftfahrzeugs durch ein einfaches Anlegen eines fahrzeugintem vorhandenen Spannungspegels nicht möglich.

In einer Ausführungsform kann zusätzlich zu der üblichen Signalleitung eine zweite Drahtverbindung als Referenzleitung ausgebildet sein. Diese Referenzleitung kann eine Verbindung zur Aktivierung einer Wegfahrsperre und/oder Alarmanlage herstellen oder an einen redundanten Anschluß des Steuergeräts angeschlossen sein. Eine Durchtrennung der Referenzleitung, evtl. zusammen mit der Signalleitung, führt dann zur Alarmgabe, ggf. zu einer Blockierung des Stellelements oder verhindert ein Wegfahren des Fahrzeugs.

In einer anderen oder weiterführenden Ausführungsform wird auf einer Drahtverbindung ein zu dem Ausgangssignal eines Signalgebers inverses Signal auf der anderen Drahtverbindung übertragen. Die Invertierung ist hier durch ein aktives Bauteil, bevorzugt im Bereich des Signalgebers, durchzuführen, mit dem bevorzugt auch ein periodisches Signal erzeugt wird. Das Steuergerät ist auf eine Verarbeitung solcher Signale eingestellt. Für einen potentiellen Einbrecher ist das Erzeugen und Anlegen solcher Signale an durchtrennte Leitungen üblicherweise nicht möglich.

Eine alternative oder weiterführende Ausführungsform besteht darin, daß ein codiertes Signal als Ausgangssignal eines Signalgebers übertragen wird, wobei die Codierung fahrzeug- und/oder türspezifisch ist. Einfach und zweckmäßig ist eine Spannungscodierung durchführbar, die über ein Widerstandsverhältnis von Widerständen in den Drahtverbindungen und/oder über einem Signalgeber zugeordnete Dioden erfolgen kann. Für eine hohe Sicherheit werden auf den Zwei- oder Mehrdrahtverbindungen jeweils unterschiedlich codierte Signale übertragen. Eine solche Codierung ist von einem potentiellen Einbrecher nur mit großen Schwierigkeiten zu durchschauen und üblicherweise nicht nachzuvollziehen, insbesondere dann nicht, wenn in jedem Fahrzeug und an jeder Tür andere Codierungen verwendet sind. In einer solchen Anordnung wird bevorzugt ein selbstlemendes Steuergerät eingesetzt, das die verwendeten Codierungen im normalen Betriebsfall lernt und bei anderen, zugeführten Codesignalen blockiert und/oder eine Alarmanlage und/oder eine Wegfahrsperre ansteuert.

Die erfindungsgemäße Mehrdraht-, insbesondere Zweidrahtverbindung, ist auch bei einer Zentralverriegelungseinrichtung verwendbar, bei dem jedem Aktuator ein dezentrales Steuergerät zugeordnet ist und die dezentralen Steuergeräte an ein zentrales Steuergerät angeschlossen sind. Die Einbruchssicherheit wird durch eine erfindungsgemäße Verbindung zwischen Signalgebern und zugeordneten dezentralen Steuergeräten erhöht. Ebenso ist eine solche Verbindung zwischen den dezentralen Steuergeräten und dem zentralen Steuergerät möglich.

Bei der Verbindung von Drahtverbindungen unterschiedlicher Signalgeber, insbesondere bei der Verbindung von Referenzleitungen, wird vorgeschlagen, zur Entkopplung Dioden einzusetzen, die ggf. in einer weiteren Verwendung zur Codierung herangezogen werden können.

Anhand einer Zeichnung werden Ausführungsbeispiele der Erfindung näher erläutert.

Es zeigen:
- Fig. 1: ein Blockschaltbild einer erfindungsgemäßen Zentralverriegelungseinrichtung,
- Fig. 2: ein Blockschaltbild einer zweiten, erfindungsgemäßen Zentralverriegelungseinrichtung,
- Fig. 3: ein Blockschaltbild eines Teils einer dritten, erfindungsgemäßen Zentralverriegelungseinrichtung und
- Fig.4: ein Blockschaltbild einer vierten, erfindungsgemäßen Zentralverriegelungseinrichtung.

Die in der Fig. 1 gezeigte Zentralverriegelungseinrichtung für ein Kraftfahrzeug beinhaltet die Zentralverriegelungssteuerung der Türen VL, VR, HL und HR. Zusätzlich könnte die Schließfunktion einer Heckklappe einbezogen werden. Jede der Türen VL, VR, HL und HR ist mit einem als Türschloß ausgebildeten Aktuator 1 bis 4 ausgestattet, wobei jeder der Aktuatoren 1 bis 4, je nach Einsatz im Kraftfahrzeug, eine unterschiedliche Anzahl von Signalgebern 5 bis 8 aufweist. Die Signalgeber 5a und 7a senden jeweils ein Zustandssignal "System-Öffnen" und die Signalgeber 5b und 7b "System-Schließen". Weitere Signalgeber 5c, 5d, 6c, 6d, 7c, 7d und 8c, 8d geben den Zustand der jeweiligen Tür an und die Signalgeber 5e, 6e, 7e und 8e senden ein Signal, das angibt, ob die Diebstahlsicherung aktiviert ist. Die Türen HL und HR weisen keine vom Benutzer aktivierbaren Türschlösser 3 und 4 auf. Aus diesem Grund fehlen hier die dafür vorgesehenen Signalgeber. Alle Signalgeber sind als Hall-Sensoren oder Mikroschalter ausgebildet.

Die Ausgangssignale der Signalgeber 5 bis 8 werden dem zentralen Steuergerät 9 zugeführt, welches aus den Ausgangssignalen die Steuersignale S1 bis S8 zur Ansteuerung der Motoren M1 bis M4 ermittelt. Die Ausgangssignale 5a, 5b und 7a, 7b sind dabei aktive Signale, d.h. in Abhängigkeit deren Änderung erfolgt die Bildung der Steuersignale S1 bis S8 primär. Die Ausgangssignale der restlichen Signalgeber werden nur als Zustandssignale berücksichtigt. Eine Änderung dieser Zustandssignale bewirkt keine Ansteuerung der Motoren M1 bis M4.

Im Ausführungsbeispiel sind zur Einbruchssicherung die Signalgeber 5a und 7a jeweils in einer Zweidrahtverbindung über elektrische Leitungen 51, 52 bzw. 71, 72 mit dem zentralen Steuergerät 9 verbunden. Den Signalgebern 5a und 7a sind türspezifische, ohmsche Widerstände nachgeschaltet, wobei den Leitungen 51 und 52 die Widerstände R11 und R12 und den Leitungen 71 und 72 entsprechend die Widerstände R21 und R22 zugeordnet sind.

Gleichzeitig können auch die Eingangswiderstände für die Zweidrahtverbindungen des Steuergeräts 9 entsprechend festgelegt werden, wobei den Leitungen 51 und 52 die Eingangswiderstände R31 und R32 sowie den Leitungen 71 und 72 die Eingangswiderstände R41 und R42 zugeordnet sind. In Fig. 1 sind diese Eingangswiderstände nur zur verständlicheren Darstellung nach außen gezeichnet. Damit werden die Ausgangssignale I1 und I9 der Signalgeber 5a und 7a entsprechend den Widerstandsverhältnissen R11, R31; R12, R32 sowie R21, R41; R22, R42 codiert und als codierte Ausgangssignale I1a1, I1a2 und I9a1, I9a2 übertragen.

Der von den Signalgebern 5a, 7a übertragene Spannungspegel ist somit abhängig von den o.g. Widerständen und Widerstandsverhältnissen. Es wird somit einem potentiellen Einbrecher schwer fallen, beim Durchtrennen der die Mehrzahl unterschiedlicher Ausgangssignale tragenden Leitungen 51, 52 bzw. 71, 72, einen wirksamen Pegel zum öffnen der Türen des Kraftfahrzeugs zu finden. Dies ist besonders schwierig, da er durch die Zweidrahtverbindungen an zwei Eingängen des Steuergeräts 9 für die Öffnung einer Tür gleichzeitig zwei ihm unbekannte, unterschiedliche Signalpegel anlegen müßte. Dies wäre allenfalls auch für einen fachkundigen Einbrecher mit hohem Zeitaufwand verbunden, der bei Aufbrüchen und Diebstählen meist nicht zur Verfügung steht.

Auch bei einer Zentralverriegelungseinrichtung gemäß Fig. 2, bei der jedem Aktuator 1 bis 4 ein dezentrales Steuergerät 10 bis 13 zugeordnet ist, läßt sich die Codierung der Ausgangssignale I1 und I9 der Signalgeber 5a und 7a anwenden.

Nach dieser in Fig. 2 dargestellten Ausführungsform einer Zentralverriegelungseinrichtung ist jede der Türen VL, VR, HL und HR mit einem als Türschloß ausgebildeten Aktuator 1 bis 4 ausgestattet, wobei die Aktuatoren 1 und 2 wiederum die Signalgeber 5a, 7a, die ein Ausgangssignal I1, I9 zum Öffnen der Zentralverriegelungseinrichtung abgeben und die Signalgeber 5b, 7b, die ein Ausgangssignal zum Schließen der Zentralverriegelungseinrichtung abgeben, aufweisen. Alle Aktuatoren 1 bis 4 besitzen außerdem die Signalgeber 5c, 5d, 6c, 6d, 7c, 7d, 8c, 8d, die ein Zustandssignal senden, das angibt, ob die Tür offen oder geschlossen ist. Die Ausgangssignale der Signalgeber 5e, 6e, 7e und 8e geben an, ob die Diebstahlsicherung aktiviert ist.

Die Ausgangssignale der Signalgeber werden jeweils an die ebenfalls in den Türen befindlichen, den einzelnen Aktuatoren 1 bis 4 zugeordneten, dezentralen Steuergeräte 10 bis 13 übertragen, welche hier im Zeitmultiplexverfahren mit dem zentralen Steuergerät 9 kommunizieren.

Neben den Ausgangssignalen der eigenen Signalgeber erhält jedes dezentrale Steuergerät 10 bis 13 auch ausgewählte Ausgangssignale der Signalgeber der anderen Aktuatoren 1 bis 4, aus denen die Steuergeräte 10 bis 13 die Steuersignale 1 bis 8 zur Ansteuerung des jeweiligen Motors M1 bis M4 ermitteln.

Die Verbindung zwischen den Signalgebem 5a und 7a mit den zugeordneten, dezentralen Steuergeräten 10 und 11 ist auch hier als Zweidrahtverbindung ausgeführt. Entsprechend der Ausführungsform nach Fig. 1 sind in den Zweidrahtverbindungen wiederum Widerstände angeordnet, die einerseits den Signalgebern 5a und 7a sowie andererseits als Eingangswiderstände den dezentralen Steuergeräten 10 und 11 zugeordnet sind. In der Zweidrahtverbindung des Signalgebers 5a liegen dadurch wiederum die Widerstandsverhältnisse R11, R31 und R12, R32 vor. Entsprechend liegen in der Zweidrahtverbindung des Signalgebers 7a die Widerstandsverhältnisse R21, R41 und R22, R42 vor. Diese Widerstandskombinationen sind wiederum türspezifisch festgelegt, so daß auch hier codierte Ausgangssignale I1a1, I1a2 und I9a1, I9a2 übertragen werden. Dadurch ist es für einen potentiellen Einbrecher mit erheblichen Schwierigkeiten verbunden, nach Durchtrennung einer der Zweidrahtverbindungen eines der dezentralen Steuergeräte 10, 11 so anzusteuern, daß vom zentralen Steuergerät 9 ein öffnungssignal für eine Tür abgegeben wird.

Alternativ könnten die Steuergeräte 10, 11 auch in die zugeordneten Türschlösser mechanisch integriert sein, wie dies mit den strichlierten Rahmen 53 und 73 angedeutet ist. Dadurch würden Leitungsverbindungen zwischen den Signalgebern 5a bzw. 7a zu den dezentralen Steuergeräten 10 bzw. 11 ggf. entfallen oder unzugänglich sein. Es könnte jedoch eine herkömmliche Signalübermittlung jeweils an das zentrale Steuergerät 9 erfolgen. Auch für eine Verbindung zwischen dem zentralen Steuergerät 9 und den dezentralen Steuergeräten 10 bis 13 kann je nach den Gegebenheiten unter Anwendung des vorstehend beschriebenen Prinzips eine Verbesserung der Einbruchssicherheit erhalten werden.

In Fig. 3 ist in einer alternativen Ausführungsform nur die Schaltung der Signalgeber 5a und 7a dargestellt. Auch hier erfolgt die Verbindung zu einem zentralen Steuergerät 9 jeweils über eine Zweidrahtverbindung 51, 52 bzw. 71, 72. Die Leitungen 52 und 72 dienen hier als Referenzleitungen, die verbunden und mit einer einzigen Leitung 57 dem Steuergerät 9 zugeführt sind. Für eine Entkopplung sind in den Leitungszweigen 52 und 72 jeweils Dioden 54 und 74 angeordnet.

In Fig. 4 ist in einer weiteren Ausführungsform die Zweidrahtverbindung durch die Leitungen 51 und 52 des Signalgebers 5a mit einem zentralen Steuergerät 9 dargestellt, an dessen Eingang eine Vergleicherschaltung 91 liegt. Das Signal I1 des Signalgebers 5a wird einem aktiven Element in der Art eines dezentralen Steuergeräts 10 zugeführt, an das die beiden Leitungen 51 und 52 angeschlossen sind. Dieses Steuergerät bildet zur Übertragung auf der Leitung 51 ein periodisches Rechtecksignal I1a1 und für eine Übertragung mit der Leitung 52 ein dazu inverses Signal I1a2. Nur bei einer Übertragung und Erkennung solcher Signalfolgen durch das Steuergerät 9 werden Steuersignale zur Ansteuerung der Motoren M1 bis M4 abgegeben. Die Rechteckhöhe und -breite kann zudem für eine fahrzeugund/oder türspezifische Codierung verwendet werden, so daß hier eine hohe Einbruchssicherheit gegeben ist.

## Patentansprüche

1. Zentralverriegelungseinrichtung für Kraftfahrzeuge mit einer Anzahl von in Türen und/oder in Klappen angeordneten Aktuatoren und einer Vorrichtung zur Steuerung der Aktuatoren bei der jedem der Aktuatoren (1, 2, 3, 4) mindestens ein Stellelement und mindestens ein Signalgeber (5, 6, 7, 8) zugeordnet ist, wobei
das Ausgangssignal des Signalgebers (5, 6, 7, 8) einen Zustand des Stellelements wiedergibt und
die Stellelemente von einem Steuergerät in Abhängigkeit zumindest des Ausgangssignals eines Signalgebers eines der Aktuatoren gesteuert werden,
**dadurch gekennzeichnet,**
**daß** zwischen wenigstens einem Signalgeber (5a; 7a) und dem Steuergerät (9; 10, 11) zur Signalübertragung eine Mehrdrahtverbindung aus wenigstens zwei Leitungen (51, 52 und 71, 72) als Zweidrahtverbindung hergestellt ist.

2. Zentralverrlegelungseinrichtung nach Anspruch 1, **dadurch gekennzeichnet, daß** wenigstens die Signalgeber (5a, 7a), denen das Ausgangssignal "System-Öffnen" zugeordnet ist, die Verbindung mit wenigstens zwei Leitungen (51, 52 und 71, 72) als Zweidrahtverbindung aufweisen.

3. Zentralverriegelungseinrichtung nach Anspruch 1 oder 2, **dadurch gekennzeichnet, daß** eine Drahtverbindung (52, 72 in Fig. 3) als Referenzleitung ausgebildet ist.

4. Zentralverriegelungseinrichtung nach Anspruch 1 oder 2, **dadurch gekennzeichnet, daß** auf einer Drahtverbindung (52 in Fig. 4) ein inverses Signal (I1a2 in Fig. 4) zu dem Ausgangssignal (I1a1 in Fig. 4) eines Signalgebers (5a) auf der anderen Drahtverbindung (51 in Fig. 4) übertragen wird.

5. Zentralverriegelungseinrichtung nach Anspruch 1 oder 2, **dadurch gekennzeichnet, daß** auf wenigstens einer Drahtverbindung (51, 52 und 71, 72) ein codiertes Signal (I1a1, I1a2 und I9a1, I9a2) als Ausgangssignal eines Signalgebers (5a, 7a) übertragen wird, wobei die Codierung fahrzeug- undloder türspezifisch ist.

6. Zentralverriegelungseinrichtung nach Anspruch 5, **dadurch gekennzeichnet, daß** das Ausgangssignal spannungscodiert ist.

7. Zentralverriegelungseinrichtung nach Anspruch 6, **dadurch gekennzeichnet, daß** die Spannungscodierung über ein vom Steuergerät lembares Widerstandsverhältnis (R11, R31; R12, R32 und R21, R41; R22, R42) erfolgt, wobei ein ohmscher Widerstand (R11, R12 und R21, R22) dem jeweiligen Signalgeber (5a, 7a) und ein Widerstand (R31, R32 und R41, R42) dem jeweiligen Eingang des Steuergeräts (9) zugeordnet ist.

8. Zentralverriegelungseinrichtung nach Anspruch 6, **dadurch gekennzeichnet, daß** die Spannungscodierung über eine oder mehrere dem Signalgeber (5a, 7a) zugeordnete Dioden (54, 74) erfolgt.

9. Zentralverriegelungseinrichtung nach einem der Ansprüche 5 bis 8, **dadurch gekennzeichnet, daß** auf den Einzelleitungen der Mehrdrahtverbindung unterschiedlich codierte Signale übertragen werden.

10. Zentralverriegelungseinrichtung nach einem der Ansprüche 1 bis 9, **dadurch gekennzeichnet,**
**daß** den Aktuatoren (1, 2, 3, 4) dezentrale Steuergeräte (10, 11, 12, 13) zugeordnet sind, an die ein Signalgeber (5a, 7a) mit einer Mehrdrahtverbindung angeschlossen ist und
**daß** die dezentralen Steuergeräte (10, 11, 12, 13) mit einem zentralen Steuergerät (9) verbunden sind.

11. Zentralverriegelungseinrichtung nach Anspruch 10, **dadurch gekennzeichnet, daß** die Verbindung zwischen wenigstens einem der dezentralen Steuergeräte (10, 11, 12, 13) und dem zentralen Steuergerät (9) durch wenigstens eine Zweidrahtverbindung hergestellt ist.

12. Zentralverriegelungseinrichtung nach einem der Ansprüche 1 bis 11, **dadurch gekennzeichnet, daß** Drahtverbindungen (52, 72), insbesondere als Referenzleitung unterschiedlicher Signalgeber (5a, 7a) miteinander verbunden sind und mit einer Drahtverbindung einem gemeinsamen Eingang (Leitung 57) des Steuergeräts (9) zugeführt sind, und
daß vor dem Verbindungspunkt Dioden (54, 74) zur Entkopplung in den Drahtverbindungen (52, 72) liegen.

## Claims

1. Central locking device for vehicles having a number of actuators arranged in doors and/or in flaps, and a device for controlling the actuators in which at least one final controlling element and at least one signal transmitter (5, 6, 7, 8) is assigned to each of the actuators (1, 2, 3, 4), the output signal of the signal transmitter (5, 6, 7, 8) representing a state of the final controlling element, and the final controlling elements being controlled by a control unit as a function of at least the output signal of a signal transmitter of one of the actuators, **characterized in that** a multi-wire connection composed of at least two lines (51, 52 and 71, 72) is produced as a two-wire connection between at least one signal transmitter (5a; 7a) and the control unit (9; 10, 11) for transmitting signals.

2. Central locking device according to Claim 1, **characterized in that** at least the signal transmitters (5a, 7a) to which the "open system" output signal is assigned have the connection to at least two lines (51, 52 and 71, 72) as a two-wire connection.

3. Central locking device according to Claim 1 or 2, **characterized in that** a wire connection (52, 72 in Fig. 3) is embodied as a reference line.

4. Central locking device according to Claim 1 or 2, **characterized in that** on a wire connection (52 in Fig. 4), an inverse signal (I1a2 in Fig. 4) to the output signal (I1a1 in Fig. 4) of a signal transmitter (5a) is transmitted on the other wire connection (51 in Fig. 4).

5. Central locking device according to Claim 1 or 2, **characterized in that** a coded signal (I1a1, I1a2 and I9a1, I9a2) is transmitted as an output signal of a signal transmitter (5a, 7a) on at least one wire connection (51, 52 and 71, 72), the coding being vehicle-specific and/or door-specific.

6. Central locking device according to Claim 5, **characterized in that** the output signal is voltage-coded.

7. Central locking device according to Claim 6, **characterized in that** the voltage coding is carried out by means of a resistance ratio (R11, R31; R12, R32 and R21, R41; R22, R42) which can be learned by the control unit, an ohmic resistor (R11, R12 and R21, R22) being assigned to the respective signal transmitter (5a, 7a), and a resistor (R31, R32 and R41, R42) being assigned to the respective input of the control unit (9).

8. Central locking device according to Claim 6, **characterized in that** the voltage coding is carried out by means of one or more diodes (54, 74) which are assigned to the signal generator (5a,7a).

9. Central locking device according to one of Claims 5 to 8, **characterized in that** signals which are coded differently are transmitted on the individual lines of the multi-wire connection.

10. Central locking device according to one of Claims 1 to 9, **characterized in that** decentralized control units (10, 11, 12, 13) to which a signal generator (5a, 7a) is connected with a multi-wire connection are assigned to the actuators (1, 2, 3, 4) and **in that** the decentralized control units (10, 11, 12, 13) are connected to a central control unit (9).

11. Central locking device according to Claim 10, **characterized in that** the connection between at least one of the decentralized control units (10, 11, 12, 13) and the central control unit (9) is produced by means of at least one two-wire connection.

12. Central locking device according to one of Claims 1 to 11, **characterized in that** wire connections (52, 72) are connected to one another, in particular as a reference line of different signal generators (5a, 7a), and are supplied to a common input (line 57) of the control unit (9) by means of a wire connection, and **in that** upstream of the connection point there are diodes (54, 74) in the wire connections (52, 72) for the purpose of decoupling.

## Revendications

1. Dispositif de verrouillage centralisé pour véhicules automobiles comprenant une pluralité d'actionneurs disposés dans les portières et/ou dans des volets et un dispositif pour commander les actionneurs, avec lequel au moins un élément de réglage et au moins une source de signal (5, 6, 7, 8) sont associés à chacun des actionneurs (1, 2, 3, 4), le signal de sortie de la source de signal (5, 6, 7, 8) restituant un état de l'élément de réglage et les éléments de réglage étant commandés par un appareil de commande en fonction au moins du signal de sortie d'une source de signal de l'un des actionneurs, **caractérisé en ce qu'**une liaison multifilaire composée d'au moins deux lignes (51, 52 et 71, 72) est établie sous la forme d'une liaison bifilaire entre au moins une source de signal (5a ; 7a) et l'appareil de commande (9 ; 10, 11) pour la transmission du signal.

2. Dispositif de verrouillage centralisé selon la revendication 1, **caractérisé en ce qu'**au moins les sources de signal (5a, 7a) auxquelles est associé le signal « ouverture système » présentent la liaison composée d'au moins deux lignes (51, 52 et 71, 72) sous la forme d'une liaison bifilaire.

3. Dispositif de verrouillage centralisé selon la revendication 1 ou 2, **caractérisé en ce qu'**une liaison filaire (52, 72 dans la figure 3) est réalisée sous la forme d'une ligne de référence.

4. Dispositif de verrouillage centralisé selon la revendication 1 ou 2, **caractérisé en ce que** sur une liaison filaire (52 dans la figure 4) un signal inverse (|1a2 dans 1a figure 4) est transmis au signal de sortie (|1a1 dans 1a figure 4) d'une source de signal (5a) sur l'autre liaison filaire (51 dans la figure 4).

5. Dispositif de verrouillage centralisé selon la revendication 1 ou 2, **caractérisé en ce qu'**un signal codé (|1a1, |1a2 et |9a1, |9a2) est transmis sur au moins une liaison filaire (51, 52 et 71, 72) en tant que signal de sortie d'une source de signal (5a, 7a), le codage étant spécifique au véhicule et/ou à la portière.

6. Dispositif de verrouillage centralisé selon la revendication 5, **caractérisé en ce que** le signal de sortie est codé en tension.

7. Dispositif de verrouillage centralisé selon la revendication 6, **caractérisé en ce que** le codage en tension est réalisé par le biais d'un rapport de résistance (R11, R31 ; R12, R32 et R21, R41 ; R22, R42) pouvant être appris par l'appareil de commande, une résistance ohmique (R11, R12 et R21, R22) étant associé à la source de signal correspondante (5a, 7a) et une résistance (R31, R32 et R41, R42) étant associée à l'entrée correspondante de l'appareil de commande (9).

8. Dispositif de verrouillage centralisé selon la revendication 6, **caractérisé en ce que** le codage en tension est réalisé par le biais d'une ou plusieurs diodes (54, 74) associées aux sources de signal (5a, 7a).

9. Dispositif de verrouillage centralisé selon l'une des revendications 5 à 8, **caractérisé en ce que** des signaux codés différemment sont transmis sur les lignes individuelles de la liaison multifilaire.

10. Dispositif de verrouillage centralisé selon l'une des revendications 1 à 9, **caractérisé en ce que** des appareils de commande décentralisés (10, 11, 12, 13), auxquels est raccordée une source de signal (5a,7a) par une liaison multifilaire, sont associés aux actionneurs (1, 2, 3, 4) et que les appareils de commande décentralisés (10, 11, 12, 13) sont reliés à un appareil de commande central (9).

11. Dispositif de verrouillage centralisé selon la revendication 10, **caractérisé en ce que** la liaison entre au moins l'un des appareils de commande décentralisés (10, 11, 12, 13) et l'appareil de commande central (9) est établie à l'aide d'au moins une liaison bifilaire.

12. Dispositif de verrouillage centralisé selon l'une des revendications 1 à 11, **caractérisé en ce que** les liaisons filaires (52, 72) sont reliées entre elles, notamment sous la forme d'une ligne de référence de différentes sources de signal (5a, 7a) et sont acheminées avec une liaison filaire à une entrée commune (ligne 57) de l'appareil de commande (9), et que des diodes (54, 74) de découplage se trouvent dans les liaisons filaires (52, 72) avant le point de jonction.
